# FASCICULE DE BREVET EUROPEEN

(11) **EP 0 677 472 B1**
(45) Date de publication et mention de la délivrance du brevet: **18.09.1996**
(21) Numéro de dépôt: 94116817.1
(22) Date de dépôt: 25.10.1994
(51) Int. Cl.: B65H 29/68, B42C 9/00

(54) **Machine de finition pour des feuilles imprimées**
Endbearbeitungsmaschine für gedruckte Blätter
Finishing machine for printed sheets

(30) Priorité: 15.04.1994 FR 9404544
(43) Date de publication de la demande: 18.10.1995
(73) Titulaire: C.P. Bourg S.A., B-1340 Ottignies-Louvain L.N. (BE)
(72) Inventeur: Coyette, Luc, B-1450 Cortil Noirmont (BE)
(74) Mandataire: Degwert, Hartmut, Dipl.-Phys.

(56) Documents cités:
- EP-A- 0 013 476
- EP-A- 0 066 529
- EP-A- 0 390 736
- EP-A- 0 453 743
- EP-A- 0 553 996
- DE-A- 3 610 413
- PATENT ABSTRACTS OF JAPAN vol. 10, no. 181 (M-492) (2237) 25 Juin 1986 & JP-A-61 027 863 (TOSHIBA CORP) 7 Février 1986
- PATENT ABSTRACTS OF JAPAN vol. 8, no. 191 (M-322) (1628) 4 Septembre 1984 & JP-A-59 082 246 (CANON K.K.) 12 Mai 1984

## Description

La présente invention concerne une machine de finition pour des feuilles imprimées délivrées individuellement en succession rapide par une machine de reproduction telle qu'une imprimante ou copieuse et pour leur confection en fascicule, livret ou brochure.

Les imprimantes modernes sont à même de produire des reproductions, page par page, à des cadences très rapides allant jusqu'à plus de cent pages par minute et davantage. Au lieu de reproduire toujours la même page dans un cycle de travail, comme c'est le cas avec les copieuses ou avec les imprimantes offset, ces machines produisent successivement des jeux complets de pages d'un ouvrage, qui doit souvent être confectionné en fascicule, livret ou brochure.

Pour la confection de piles de feuilles en fascicule, livret ou brochure, des machines de finition sont certes disponibles. Lorsqu'on souhaite présenter le fascicule, le livret ou la brochure dans une couverture, ces machines de finition comportent une station d'encollage et d'emboîtage dans laquelle une pile de feuilles est d'abord encollée sur une tranche par passage sur un rouleau tournant plongé partiellement dans une colle liquide, et la couverture est ensuite appliquée contre la tranche encollée de la pile et pliée autour de celle-ci. Compte tenu de l'irrégularité avec laquelle les feuilles se présentent dans une pile, et pour obtenir des bords proprement alignés du produit fini, on est ensuite amené à découper les bords de la pile de feuille et de sa couverture. Le produit fini ne présente donc plus les dimensions des feuilles telles qu'elles sortent de la machine de reproduction, par exemple en format DIN 4. Par ailleurs, les piles de feuilles sont chargées manuellement dans la machine de finition, ce qui suppose non seulement un assemblage préalable par piles des jeux de feuilles sortant de la machine de reproduction, mais aussi une intervention humaine pour le transport de chaque pile assemblée dans la machine de finition.

Le brevet EP-A-0 453 743 décrit une machine de finition dans laquelle les piles de feuilles, maintenues par une paire de machoires en position sur chant, sont transférées successivement à travers une station de prise en charge des feuilles, des stations de fraisage, de polissage et d'encollage d'une tranche de pile, et enfin d'emboîtage de pile dans une couverture. Pour faciliter ces opérations successives des moyens sont prévus pour positionner les différents plans de travail par rapport au plan de déplacement des machoires.

La machine de finition selon la présente invention obvie à tous ces inconvénients. Suivant l'invention, la machine de finition comporte en succession: une station de prise en charge des feuilles délivrées par la machine de reproduction; un dispositif de ralentissement contrôlé des feuilles reçues de la station de prise en charge; une station d'empilage à plat des feuilles ralenties; des moyens d'alignement des feuilles en pile; un dispositif de serrage de la pile de feuilles alignées; un dispositif de rotation de la pile serrée d'une position à plat en une position sur chant; et un dispositif d'encollage d'une tranche de la pile et/ou d'emboîtage de la pile dans une couverture. Par cette combinaison de moyens et dispositifs éventuellement connus en soi, on obtient une ligne de production continue et entièrement automatique depuis la machine de reproduction jusqu'à une station terminale qui peut être une station de collecte du produit fini. Si l'on tient compte de la vitesse avec laquelle les feuilles sortent de la machine de reproduction, par exemple 1 mètre par seconde ou davantage, ce résultat est tout à fait remarquable. En effet, à une telle vitesse d'avancement, les feuilles se comportent de manière pratiquement aléatoire à moins de leur imposer un guidage forcé. Aussi, pour empiler les feuilles ainsi éjectées, il faut d'abord les ralentir. Pour empiler les feuilles dans de bonnes conditions permettant un alignement correct dans la pile, l'invention prévoit un ralentissement contrôlé des feuilles. Par un ralentissement contrôlé des feuilles, on entend dans ce contexte une décélération pratiquement identique pour chaque feuille à partir d'une vitesse de départ jusqu'à une vitesse réduite déterminée, permettant aux feuilles de se superposer correctement dans une pile, de telle sorte qu'il suffit alors d'employer des moyens simples pour aligner les feuilles dans la pile. Puisque l'invention prévoit ensuite l'utilisation d'un dispositif de serrage de la pile de feuilles alignées, même lors de la rotation de la pile d'une position à plat en une position sur chant, l'alignement correct des feuilles dans la pile est conservé. Dans l'ensemble, ces mesures permettent d'abord d'établir et puis de conserver un alignement correct des feuilles dans la pile jusqu'à la station d'emboîtage, ce qui rend superflue toute opération de découpage pour ajuster les bords du produit fini.

Dans une forme de réalisation préférée, on prévoit un alignement des feuilles de la pile non seulement lors de la formation de celle-ci, mais aussi après sa rotation en une position sur chant. En effet, lors du transfert de la station d'empilage vers le dispositif de rotation de la pile, l'alignement des feuilles peut être légèrement perturbé. En outre, lorsque la pile de feuilles se trouve en position sur chant, la gravité peut être exploitée pour améliorer la précision d'alignement. Dans chaque cas, l'alignement s'effectue de préférence en deux sens, c'est-à-dire en direction frontale et dans une direction transversale par rapport à la direction d'avancement des feuilles.

Suivant un aspect important de l'invention, on prévoit un dispositif de ralentissement de feuilles reçues individuellement et à cadences rapides en vue de leur empilage, en particulier, mais non exclusivement, dans une machine de finition du type décrit ci-dessus. Ce dispositif comporte au moins une paire de rouleaux entre lesquels chaque feuille est engagée dès sa réception; l'un des rouleaux est entraîné par un moteur à vitesse contrôlée, en particulier un moteur pas à pas commandé de façon telle que la vitesse de rotation des rouleaux correspond à la vitesse d'avancement des feuilles au moment de leur engagement entre les rouleaux, et est réduite à une fraction de cette vitesse au moment de la libération de la feuille par les rouleaux. De préférence, le moteur pas à pas tourne à vitesse réduite en régime d'attente d'une feuille et est accéléré dès la détection de l'arrivée d'une feuille. Dans ce cas, un détecteur de feuilles étant agencé en amont des rouleaux et à distance de ceux-ci, l'accélération du moteur pas à pas est déclenchée lors de la détection du bord avant d'une feuille par le détecteur, et la phase de ralentissement de la feuille est déclenchée lors de la détection du passage de son bord arrière sur le détecteur. Grâce à cette configuration, le moteur pas à pas n'est pas sollicité lorsqu'il est en régime d'attente, et la commande du moteur pas à pas est largement facilitée par le fait que la décélération de la feuille est toujours déclenchée par le passage de son bord arrière sur le détecteur, la commande étant donc indépendante de la longueur de la feuille.

Pour améliorer la précision d'alignement de la couverture par rapport aux feuilles de la pile, l'invention propose encore de prévoir un dosage précis de la quantité de colle utilisée pour chaque fascicule, livret ou brochure. Plus précisément, l'invention prévoit que la station d'emboîtage comporte un rouleau tournant d'encollage plongé partiellement dans une colle liquide et un racleur commandé sélectivement entre une position de retrait et une position d'engagement de la surface du rouleau pour accumuler une masse de colle qui est présentée à la tranche d'une pile de feuilles lorsqu'elle passe sur chant par dessus le rouleau tournant. Le dosage de la masse de colle est déterminé par la commande du racleur en fonction du mouvement de la pile et de son épaisseur.

D'autres détails et particularités de l'invention ressortiront de la description suivante et du dessin annexé, dans lequel:
La fig. 1 est une vue en plan schématique d'une forme de réalisation de la machine de finition;
la fig. 2 est une vue en élévation schématique d'une station de prise en charge des feuilles, d'un dispositif de ralentissement contrôlé des feuilles, d'une station d'empilage et d'un dispositif de rotation d'une pile de feuilles;
la fig. 2a est un diagramme illustrant la fonction de ralentissement;
la fig. 3 est une vue schématique de détail du dispositif de ralentissement;
la fig. 4 est une vue de détail d'un dispositif d'alignement des feuilles en pile;
la fig. 5 est une vue schématique du dispositif de rotation d'une pile, d'un dispositif d'alignement par vibration et d'un dispositif d'encollage, précédant une station d'emboîtage de la machine; et
la fig. 6 représente schématiquement les tranches encollées de deux piles de feuilles d'épaisseur différente.

Dans l'exemple décrit, la machine de finition suivant l'invention est accollée à une imprimante 10 d'un type connu, capable de fournir plus de cent pages imprimées à la minute.

Les feuilles imprimées sortent de cette machine à une vitesse supérieure à 1 mètre par seconde. La première station de la machine de finition est une station 12 de prise en charge des feuilles délivrées par l'imprimante 10. Cette station 12 est suivie par un dispositif 14 de ralentissement des feuilles reçues de la station 12. Après ralentissement contrôlé des feuilles par le dispositif 14, les feuilles sont empilées dans une station 16 d'empilage à plat. Chaque pile de feuilles passe alors par une table de transfert 18 vers un dispositif de rotation 20 qui délivre chaque pile de feuilles en position sur chant, après rotation d'un angle de 90° autour d'un axe horizontal, à une station d'emboîtage 22, orientée perpendiculairement à l'alignement de l'imprimante 10 et des unités 12 à 20 de la machine de finition. Cette station d'emboîtage sera décrite plus en détail dans la suite de l'exposé.

Comme il ressort plus clairement de la figure 2, la station 12 de prise en charge des feuilles délivrées par l'imprimante 10 comporte plusieurs paires de rouleaux de transport 30, 32 qui tournent à une vitesse correspondant essentiellement à la vitesse d'avancement des feuilles reçues de l'imprimante 10. A la sortie de cette station 12, un détecteur 34 détecte le passage de chaque feuille. Plus particulièrement, ce détecteur 34 délivre un premier signal lors de la détection du bord avant d'une feuille et un second signal lors de la détection du bord arrière d'une feuille. Les feuilles passent ensuite dans le dispositif 14 de ralentissement contrôlé. Ce dispositif est essentiellement constitué de deux paires de rouleaux 36, 38 dont l'un, 38, est commandé en rotation par un moteur pas à pas 40 à travers une courroie dentée 42. Comme il ressort du diagramme de la figure 2a, le moteur pas à pas 40 entraîne les rouleaux 38 normalement à une vitesse basse v1, en régime d'attente d'une feuille. Lorsqu'au moment t1 le détecteur 34 détermine le passage du bord avant d'une feuille, le moteur 40 est accéléré pour entraîner les rouleaux 38 à une vitesse v2 largement supérieure, correspondant essentiellement à la vitesse d'avancement des feuilles. Dans le diagramme de la figure 2a, cette vitesse v2 est atteinte au moment t2. Le bord avant de la feuille s'engage entre les rouleaux 36, 38, et la feuille est avancée à la vitesse v2 jusqu'au moment t3 où le passage du bord arrière de la feuille est déterminé par le détecteur 34. Cet évènement déclenche un ralentissement contrôlé du moteur à pas 40 jusqu'à ce que les rouleaux 38 tournent à la vitesse réduite v1. Cette vitesse v1 est suffisamment basse pour que les feuilles, lorsqu'elles sont libérées par les rouleaux 36, 38 au moment t4, tombent correctement et en chute libre dans la station 16 d'empilage.

Comme il ressort de la figure 3, les rouleaux 36 sont profilés pour légèrement déformer la feuille F et de ce fait en augmenter la rigidité lors de son passage dans le dispositif de ralentissement vers la station d'empilage. Cette action est généralement appelée "tuilage".

Dans la station d'empilage 16 représentée plus en détail dans la figure 4, les feuilles F sont empilées sur un plateau 44 pourvu d'une butée fixe arrière 46 et associé à une butée frontale de taquage 48, actionnée par un électro-aimant 50 pour aligner les feuilles F contre la butée 46 par un mouvement de battement en direction de cette butée. Simultanément, les feuilles F sont alignées par une butée de taquage latéral 52, également actionnée par un électro-aimant (non représenté). Comme il ressort également de la figure 4, la butée 48 de taquage frontal est escamotable pour permettre l'avancement de la pile de feuilles F lorsqu'elle est complète. L'escamotage de la butée 48 de taquage frontal est commandé à travers un mécanisme à bielle par un moto-réducteur 54.

La table de transfert 18 est pourvue de deux fentes longitudinales parallèles permettant le passage de taquets d'entraînement 56 fixés à une courroie sans fin 58. La courroie sans fin 58 est traînée autour de deux rouleaux de renvoi 60 et 62 disposés en dessous de la table de transfert 18. Pour avancer une pile complétée dans la station d'empilage 16, l'un des rouleaux 60, 62 est entraîné en rotation pour amener l'un des taquets 56 contre le bord arrière de la pile de feuilles F et la pousser en direction du dispositif de rotation 20 vers une butée frontale 65. La pile de feuilles F glisse donc sur la table de transfert 18 jusqu'à la butée frontale 65.

Le dispositif de rotation 20 comporte une paire de mâchoires 64, 66 susceptibles d'engager et de serrer entre elles une pile de feuilles F reçue de la station d'empilage 16. Les mâchoires 64, 66 sont montées dans une unité tournante dont l'axe de rotation A est horizontal et perpendiculaire à la direction d'avancement à la pile de feuilles. Comme schématiquement indiqué à la figure 2, le dispositif de rotation 20 tourne chaque pile de feuilles F d'un angle de 90° pour la mettre dans une position sur chant. Dans cette position, la pile de feuilles F est transférée à la station d'emboîtage 22 où la pile de feuilles F est prise en charge par une deuxième paire de mâchoires 68, 70. Après engagement des mâchoires 68, 70, les mâchoires 64, 66 peuvent être desserrées pour permettre l'avancement de la pile de feuilles F dans une direction perpendiculaire à la direction d'avancement sur les unités 12 à 20 de la machine. A cet effet, les mâchoires 68, 70 sont montées sur un chariot mobile de la station d'emboîtage. Ces éléments étant connus en soi, ils ne seront ni décrits ni représentés plus en détail.

La pile de feuilles F est ensuite avancée sur une table vibrante 72 où les mâchoires 68, 70 sont temporairement relâchées. La table vibrante 72 est associée à une butée frontale 74 solidaire de la mâchoire 70 qui est fixe sur le chariot de transfert, cette butée 74 permettant de corriger l'alignement frontal des feuilles. Puisque les feuilles de la pile reposent sur chant sur la table vibrante 72, leur alignement est assisté par gravité.

Après nouvel alignement des feuilles F de la pile sur la table vibrante 72, la pile est avancée, toujours en position sur chant, vers une station d'encollage 76, en passant sur une unité de fraisage 78 qui travaille la tranche inférieure de la pile de feuilles F pour faciliter la prise de la colle. De manière bien connue, la station d'encollage 76 comporte un rouleau tournant 80 partiellement plongé dans un bain de colle liquide 82 contenu dans un bac 84. Un racleur mobile 86 est associé à la surface périphérique du rouleau 80, de manière également connue en soi. Toutefois, suivant une particularité de l'invention, les mouvements du racleur 86 sont commandés de façon très précise en vue d'un dosage correct de la quantité de colle à appliquer sur la tranche de la pile de feuilles F lorsqu'elle passe sur le rouleau tournant 80. Puisque la colle intervient dans le volume du dos d'un livret ou fascicule avec couverture, sa quantité a une influence non négligeable sur l'alignement de la couverture par rapport aux feuilles de la pile, après emboîtement de celle-ci dans la couverture.

Lorsque le bord du racleur 86 est reculé de la périphérie du rouleau tournant 80, la colle forme une couche mince, mais d'épaisseur constante à la périphérie du rouleau. Par contre, lorsque le bord du racleur 86 est en prise avec la périphérie du rouleau 80, la colle s'accumule en 88 devant le racleur et est empêchée de former une couche à la périphérie du rouleau. Lorsque le racleur 86 est à nouveau retiré, la colle 88 forme de nouveau une couche à la périphérie du rouleau 80. La quantité de colle appliquée sur la tranche de la pile de feuilles F lorsqu'elle passe par dessus le rouleau 80, est donc déterminée par la durée de retrait du racleur 86. La durée de retrait du racleur 86 est notamment commandée en fonction de l'épaisseur de la pile de feuilles. Quant à la commande du moment auquel le racleur 86 est engagé, celle-ci est déterminée par le mouvement même de la pile lorsque celle-ci est amenée par le chariot mobile de la station, toujours serrée entre les mâchoires 68, 70.

Le résultat de ce dosage de colle est illustré à la figure 6. On voit que la colle, représentée par une hachure sur la tranche de la pile, n'est pas abondante. Elle laisse libre une extrémité de la tranche, compte tenu du fait qu'après l'application de la couverture, la colle aura été étalée pour couvrir cette zone.

Après emboîtement de la pile encollée dans une couverture et pressage du dos du fascicule ou livret par une autre paire de mâchoires, la confection du produit est terminée. Puisque l'alignement correct des feuilles est conservé même jusque dans la station d'emboîtage, aucune opération de découpe n'est nécessaire.

L'opération d'emboîtage même étant bien connue en soi, elle ne sera pas décrite en détail.

## Revendications

1. Machine de finition pour des feuilles imprimées délivrées individuellement en succession rapide par une machine de reproduction telle qu'une imprimante (10) ou copieuse et pour leur confection en fascicule, livret ou brochure, ladite machine comprenant en succession:
a) une station (12) de prise en charge des feuilles délivrées;
b) un dispositif (14) de ralentissement contrôlé des feuilles reçues de la station (12) de prise en charge;
c) une station (16) d'empilage à plat des feuilles ralenties;
d) des moyens (48, 52, 72, 74) d'alignement des feuilles en pile;
e) un dispositif (64, 66, 68, 70) de serrage de la pile de feuilles alignées;
f) un dispositif (20) de rotation de la pile serrée d'une position à plat en une position sur chant; et
g) un dispositif (22) d'encollage d'une tranche de la pile et/ou d'emboîtage de la pile dans une couverture.

2. Machine suivant la revendication 1, caractérisée en ce que les moyens d'alignement des feuilles comportent une butée (52) de taquage latéral de la pile dans la station (16) d'empilage.

3. Machine suivant l'une ou l'autre des revendications 1 et 2, caractérisée en ce que les moyens d'alignement des feuilles comportent une butée (48) de taquage frontal de la pile dans la station d'empilage (16).

4. Machine suivant l'une quelconque des revendications 1 à 3, caractérisée en ce que les moyens d'alignement des feuilles comportent une table vibrante (72) sur laquelle la pile repose en état desserré après sa rotation en position sur chant, et une butée frontale (74).

5. Machine suivant l'une quelconque des revendications précédentes, caractérisée en ce que le dispositif de serrage comporte une première paire de mâchoires (64, 66) faisant partie du dispositif (20) de rotation et maintenant la pile serrée lors de sa rotation et une seconde paire de mâchoires (68, 70) prenant en charge la pile après sa rotation et avant relâchement de la première paire de mâchoires.

6. Machine suivant la revendication 5, caractérisée en ce que le dispositif (20) de rotation présente un axe (A) de rotation horizontal, transversal à la direction d'arrivée de la pile de feuilles et en ce que la seconde paire de mâchoires (68, 70) fait partie d'un dispositif de transfert de la pile vers la station d'emboîtage (22) dans une direction transversale à ladite direction d'arrivée de la pile.

7. Machine suivant l'une quelconque des revendications précédentes, caractérisée en ce que chaque pile de feuilles est transférée de la station d'empilage (16) vers le dispositif (20) de rotation par glissement sur une table (18) jusqu'à arrivée sur une butée frontale (65).

8. Machine suivant la revendication 7, caractérisée en ce que ladite table (18) présente une paire de fentes allongées parallèles pour le passage de taquets (56) d'entraînement de la pile.

9. Machine suivant les revendications 3 et 8, caractérisée en ce que la butée (48) de taquage frontal est escamotable pour permettre le passage de la pile sur ladite table (18) de la station d'empilage (16) vers le dispositif (20) de rotation.

10. Machine suivant l'une quelconque des revendications 1 à 9, caractérisée en ce que le dispositif (14) de ralentissement contrôlé des feuilles comporte au moins une paire de rouleaux (36, 38) entre lesquels chaque feuille est engagée dès sa réception de la station de prise en charge, l'un desdits rouleaux (38) étant entraîné par un moteur à vitesse contrôlée, en particulier un moteur pas à pas (40) commandé de façon telle que la vitesse (v2) de rotation des rouleaux (36, 38) correspond à la vitesse d'avancement des feuilles au moment de leur engagement entre les rouleaux, et est réduite à une fraction (v1) de cette vitesse (v2) au moment de la libération de la feuille pour son passage dans la station d'empilage (16) où la feuille est reçue en chute libre.

11. Machine suivant la revendication 10, caractérisée en ce que ledit moteur à pas (40) tourne à vitesse réduite (v1) en régime d'attente d'une feuille et est accéléré dès la détection de l'arrivée d'une feuille.

12. Machine suivant la revendication 11, caractérisée en ce qu'un détecteur (34) de feuille est agencé entre ladite station (12) de prise en charge et le dispositif (14) de ralentissement, en ce que l'accélération du moteur pas à pas (40) est déclenchée lors de la détection du bord avant d'une feuille par le détecteur (34) et en ce que la phase de ralentissement de la feuille est déclenchée lors de la détection du passage de son bord arrière sur le détecteur.

13. Machine suivant l'une quelconque des revendications 1 à 12, caractérisée en ce que la station (22) d'emboîtage comporte un rouleau (80) tournant d'encollage plongé partiellement dans une colle liquide (82) et un racleur (86) commandé sélectivement entre une position de retrait et une position d'engagement de la surface du rouleau (80) pour accumuler une masse de colle (88) qui est présentée à la tranche d'une pile de feuilles lorsqu'elle passe sur chant par dessus ledit rouleau (80), et en ce que le dosage de la masse de colle est déterminé par la commande du racleur (86) en fonction du mouvement de la pile et de son épaisseur.

14. Dispositif de ralentissement de feuilles reçues individuellement et à cadence rapide en vue de leur empilage dans une machine de finition suivant l'une quelconque des revendications précédentes, ledit dispositif comportant au moins une paire de rouleaux (36, 38) entre lesquels chaque feuille est engagée dès sa réception, l'un desdits rouleaux (38) étant entraîné par un moteur à vitesse contrôlée, en particulier un moteur pas à pas (40) commandé de façon telle que la vitesse de rotation des rouleaux correspond à la vitesse d'avancement des feuilles au moment de leur engagement entre les rouleaux, et est réduite à une fraction de cette vitesse au moment de la libération de la feuille par lesdits rouleaux.

15. Dispositif suivant la revendication 14, caractérisée en ce que ledit moteur à pas (40) tourne à vitesse réduite en régime d'attente d'une feuille et est accéléré dès la détection de l'arrivée d'une feuille.

16. Dispositif suivant la revendication 15, caractérisée en ce qu'un détecteur de feuille (34) est agencé en amont desdits rouleaux (36, 38) et à distance de ceux-ci, en ce que l'accélération du moteur pas à pas (40) est déclenchée lors de la détection du bord avant d'une feuille par le détecteur (34) et en ce que la phase de ralentissement de la feuille est déclenchée lors de la détection du passage de son bord arrière sur le détecteur (34).

## Claims

1. A finishing machine for printed sheets individually delivered in rapid succession from a reproduction machine such as a printing press (10) or a copying machine for the production of a brochure, leaflet or booklet, the machine comprising the following in succession:
a) a takeover station (12) for taking over delivered sheets;
b) a device (14) for controlled retardation of the sheets received from said takeover station (12);
c) a stacking station (16) for forming a horizontal stack of the retarded sheets;
d) means (48, 52, 72, 74) for alignment of the sheets in said stack;
e) a device (64, 66, 68, 70) for gripping said stack of aligned sheets;
f) a pivoting device (20) for pivoting of said gripped stack from a horizontal position to an on-edge position; and
g) a device (22) for glueing an edge of said stack and/or for encasing said stack in a cover.

2. The machine as claimed in claim 1, wherein said sheet alignment means comprise a lateral tapping abutment (52) for said stack in said stacking station (16).

3. The machine as claimed in claim 1 or claim 2, wherein said sheet alignment means comprise a front tapping abutment (48) for said stack in said stacking station (16).

4. The machine as claimed in any one of claims 1 to 3, wherein said sheet alignment means comprise a vibrating table (72) on which said stack rests in a released position after pivoting thereof into the on-edge position, and a front abutment (74).

5. The machine as claimed in any one of the preceding claims, wherein said gripping device comprises a first pair of jaws (64, 66) constituting a part of said pivoting device (20) and holding said stack gripped during the pivoting thereof, and a second pair of jaws (68, 70) taking over said stack after the pivoting thereof and before release thereof by the first pair of jaws.

6. The machine as claimed in claim 5, wherein said pivoting device (20) has a horizontal pivoting axis (A) athwart a direction of arrival of said stack of sheets and wherein said second pair of jaws (68, 70) constitutes part of a transfer device for transfer of said stack to said encasing station (22) in a direction athwart said direction of arrival of said stack.

7. The machine as claimed in any one of the preceding claims, wherein each stack of sheets is transferred from said stacking station (16) to said pivoting device (20) by sliding on a table (18) until arrival at said front abutment (65).

8. The machine as claimed in claim 7, wherein said table (18) has a pair of elongated parallel slots for the passage of dogs (56) for entrainment of said stack.

9. The machine as claimed in claims 3 and 8, wherein said front tapping abutment (48) is retractable to permit the passage of said stack on said table (18) from the stacking table (16) to said pivoting device (20).

10. The machine as claimed in any one of claims 1 to 9, wherein said device (14) for controlled retardation of sheets comprises at least one pair of rolls (36, 38) between which each sheet is engaged as from the reception thereof by the takeover station, one of said rolls (38) being driven by a controlled speed motor such as a stepper motor (40) operated in such a manner that said rolls (36, 38) have a speed of rotation which is equal to a supply speed of sheets at the instant of the engagement thereof between said rolls, and is reduced to a fraction (v1) of such speed (v2) at the instant of release of the sheet for the passage thereof to said stacking station (16) where said sheet is received while in free fall.

11. The machine as claimed in claim 10, wherein said stepper motor (40) rotates at a reduced speed (v1) in a sheet wait mode and is accelerated as from the moment of detection of the arrival of a sheet.

12. The machine as claimed in claim 11, wherein a sheet detector (34) is arranged between said takeover station (12) and said retarding device (14), wherein acceleration of the stepper motor (40) is started on detection of the leading edge of a sheet by said detector (34) and wherein a sheet retarding phase is started on the passage of the trailing edge of the sheet past said detector.

13. The machine as claimed in any one of claims 1 to 12, wherein said encasing station (22) comprises a rotating glue fountain roll (80) dipping partially into liquid glue (82) and a doctor blade (86) controlled selectively between a retracted position and a position of engagement at the surface of said roll (80) in order to accumulate a mass of glue (88), which is presented to an edge of a stack of sheets when same moves on edge over said roll (80), and wherein metering of said mass of glue is determined by operation of the doctor blade (86) as a function of the movement of said stack and the thickness thereof.

14. A device for the retardation of sheets received individually and at a rapid rate for stacking said sheets for a finishing machine as claimed in any one of the preceding claims, the device comprising at least one pair of rolls (36, 38) between which each sheet is engaged as from the moment of reception thereof, one of said rolls (38) being driven by a controlled speed motor such as a stepper motor (40) operated in such a manner that said rolls (36, 38) have a speed of rotation which is equal to a speed of supply of the sheets at the instant of engagement thereof between said rolls, and is reduced to a fraction of such speed at the instant of release of the sheet from said rolls.

15. The device as claimed in claim 14, wherein said stepper motor (40) rotates at a reduced speed in a sheet wait mode and is accelerated as soon as the arrival of a sheet is detected.

16. The device as claimed in claim 15, wherein said sheet detector (34) is placed upstream from said rolls (36, 38) and at a distance from the same, wherein acceleration of the stepper motor (40) is started on detection of the leading edge of a sheet by said detector (34) and wherein a sheet retarding phase is started on detection of passage of the trailing edge thereof by said detector (34).

## Patentansprüche

1. Maschine zur Endbearbeitung von bedruckten Bögen, die einzeln und in schneller Abfolge von einer Reproduziermaschine wie etwa einer Druckmaschine (10) oder einer Fotokopiermaschine angeliefert werden, und für das Anfertigen eines Heftes, eines kleinen Buches oder einer Broschüre aus diesen Bögen, wobei die Maschine in Aufeinanderfolge umfaßt:
a) eine Station (12) zum Aufnehmen der angelieferten Bögen;
b) eine Vorrichtung (14) zum kontrollierten Abbremsen der von der Station (12) zum Aufnehmen aufgenommenen Bögen;
c) eine Station (16) zum Flachstapeln der abgebremsten Bögen;
d) Mittel (48, 52, 72, 74) zum Ausrichten der gestapelten Bögen;
e) eine Vorrichtung (64, 66, 68, 70) zum Zusammenpressen des Stapels von ausgerichteten Bögen;
f) eine Vorrichtung (20) zum Drehen des zusammengepreßten Stapels aus einer flachen Stellung in eine Hochkantstellung; und
g) eine Vorrichtung (22) zum Beleimen einer Seite des Stapels und/oder zum Einbinden des Stapels in einen Einband.

2. Maschine nach Anspruch 1, dadurch gekennzeichnet, daß die Mittel zum Ausrichten der Bögen einen Anschlag (52) zum seitlichen Geradestoßen des Stapels in der Station (16) zum Aufstapeln aufweisen.

3. Maschine nach einem der Ansprüche 1 und 2, dadurch gekennzeichnet, daß die Mittel zum Ausrichten der Bögen einen Anschlag (48) zum frontalen Geradestoßen des Stapels in der Station (16) zum Aufstapeln aufweisen.

4. Maschine nach einem der Ansprüche 1 bis 3, dadurch gekennzeichnet, daß die Mittel zum Aurichten der Bögen einen Rütteltisch (72) umfassen, auf dem der Stapel nach dem Drehen in die Hochkantstellung im nicht zusammengepreßten Zustand liegt, sowie einen frontalen Anschlag (74).

5. Maschine nach einem der vorhergehenden Ansprüche, dadurch gekennzeichnet, daß die Vorrichtung zum Zusammenpressen ein erstes Paar Klemmbacken (64, 66) umfaßt, die Teil der Vorrichtung (20) zum Drehen sind und den Stapel bei seiner Drehung zusanmengepreßt halten, sowie ein zweites Paar Klemmbacken (68, 70), welche den Stapel nach seiner Drehung und vor dem Lösen des ersten Paares Klemmbacken aufnehmen.

6. Maschine nach Anspruch 5, dadurch gekennzeichnet, daß die Vorrichtung (20) zum Drehen eine horizontale Drehachse (A) aufweist, die quer zu der Richtung ist, aus der der Stapel aus Bögen kommt, und daß das zweite Paar Klemmbacken (68, 70) Teil einer Vorrichtung zum Überführen des Stapels zu der Station (22) zum Einbinden in einer Richtung ist, die quer zu der Richtung ist, aus der der Stapel kommt.

7. Maschine nach einem der vorhergehenden Ansprüche, dadurch gekennzeichnet, daß jeder Stapel aus Bögen von der Station (16) zum Aufstapeln zu der Vorrichtung (20) zum Drehen durch Gleiten auf einem Tisch (18) bis zum Auftreffen auf einen frontalen Anschlag (65) überführt wird.

8. Maschine nach Anspruch 7, dadurch gekennzeichnet, daß der Tisch (18) ein Paar von zueinander parallelen Längsschlitzen für den Durchgang von Mitnehmern (56) zum Antreiben des Stapels aufweist.

9. Maschine nach den Ansprüchen 3 und 8, dadurch gekennzeichnet, daß der Anschlag (48) zum frontalen Geradestoßen versenkbar ist, um den Durchgang des Stapels auf dem Tisch (18) der Station (16) zum Aufstapeln zu der Station (20) zum Drehen zu ermöglichen.

10. Maschine nach einem der Ansprüche 1 bis 9, dadurch gekennzeichnet, daß die Vorrichtung (14) zum kontrollierten Abbremsen der Bögen wenigstens ein Paar Rollen (36, 38) umfaßt, zwischen die jeder Bogen bei seiner Aufnahme von der Vorrichtung zum Aufnehmen eintritt, wobei eine der Rollen (38) von einem Motor mit gesteuerter Geschwindigkeit angetrieben wird, insbesondere von einem Schrittmotor (40), der so gesteuert ist, daß die Drehgeschwindigkeit (v2) der Rollen (36, 38) der Vorschubgeschwindigkeit der Bögen zum Zeitpunkt ihres Eintretens zwischen die Rollen entspricht und auf einen Bruchteil (v1) dieser Geschwindigkeit (v2) in dem Zeitpunkt des Freigebens des Bogens für seinen Übergang in die Station (16) zum Aufstapeln vermindert ist, in der der Bogen im freien Fall aufgenommen wird.

11. Maschine nach Anspruch 10, dadurch gekennzeichnet, daß der Schrittmotor (40) sich im Zustand des Wartens auf einen Bogen mit verminderter Geschwindigkeit (v1) dreht und bei dem Erfassen der Ankunft eines Bogens beschleunigt wird.

12. Maschine nach Anspruch 11, dadurch gekennzeichnet, daß zwischen der Station (12) zum Aufnehmen und der Vorrichtung (14) zum Abbremsen ein Detektor (34) für die Bögen angeordnet ist, daß die Beschleunigung des Schrittmotors (40) ausgelöst wird, wenn der Detektor (34) den vorderen Rand eines Bogens erfaßt, und daß die Phase des Abbremsens des Bogens beim Erfassen des Durchganges des hinteren Randes durch den Detektor ausgelöst wird.

13. Maschine nach einem der Ansprüche 1 bis 12, dadurch gekennzeichnet, daß die Station (22) zum Einbinden eine sich drehende Rolle (80) zum Beleimen aufweist, die teilweise in einen flüssigen Klebstoff (82) eingetaucht ist, sowie eine Rakel (86), die selektiv zwischen einer zurückgezogenen Stellung und einer Position zum Angreifen an der Oberfläche der Rolle (80) gesteuert wird, um eine Klebstoffmasse (88) anzuhäufen, die der Seite eines Stapels aus Bögen angeboten wird, wenn dieser hochkant oberhalb der Rolle (80) vorbeiläuft, und daß die Dosierung der Klebstoffmasse durch das Steuern der Rakel (86) in Abhängigkeit von der Bewegung des Stapels und seiner Dicke bestimmt wird.

14. Vorrichtung zum Abbremsen von einzeln und in schneller Abfolge aufgenommenen Bögen im Hinblick auf deren Aufstapeln bei einer Maschine zur Endbearbeitung nach einem der vorhergehenden Ansprüche, wobei die Vorrichtung wenigstens ein Paar Rollen (36, 38) umfaßt, zwischen die jeder Bogen bei seiner Aufnahme eintritt, wobei eine der Rollen (38) von einem Motor mit gesteuerter Geschwindigkeit angetrieben wird, insbesondere von einem Schrittmotor (40), der so gesteuert ist, daß die Drehgeschwindigkeit der Rollen der Vorschubbewegung der Bögen zu dem Zeitpunkt ihres Eintretens zwischen die Rollen entspricht und auf einen Bruchteil dieser Geschwindigkeit zu dem Zeitpunkt des Freigebens der Bögen von den Rollen vermindert ist.

15. Vorrichtung nach Anspruch 14, dadurch gekennzeichnet, daß der Schrittmotor (40) sich im Zustand des Wartens auf einen Bogen mit verminderter Geschwindigkeit dreht und bei dem Erfassen der Ankunft eines Bogens beschleunigt wird.

16. Vorrichtung nach Anspruch 15, dadurch gekennzeichnet, daß vor den Rollen (36, 38) und in einem Abstand von diesen ein Detektor (34) für die Bögen angeordnet ist, daß die Beschleunigung des Schrittmotors (40) ausgelöst wird, wenn der Detektor (34) den vorderen Rand eines Bogens erfaßt, und daß die Phase des Abbremsens des Blattes durch den Durchgang des hinteren Randes des Bogens durch den Detektor (34) ausgelöst wird.
